# FASCICULE DE BREVET EUROPEEN

(11) **EP 3 542 224 B1**
(45) Date de publication et mention de la délivrance du brevet: **18.05.2022**
(21) Numéro de dépôt: 17801690.3
(22) Date de dépôt: 16.11.2017
(51) Int. Cl.: G04B 15/14, G04B 15/08

(54) **ECHAPPEMENT D'HORLOGERIE A TRANSMISSION DE COUPLE OPTIMISE**
UHR HEMMUNG MIT OPTIMIERTER DREHMOMENTÜBERTRAGUNG
WATCH ESCAPEMENT WITH OPTIMIZED TORQUE TRANSMISSION

(30) Priorité: 17.11.2016 CH 15212016
(43) Date de publication de la demande: 25.09.2019
(62) Demande divisionnaire de: 21169122.5
(73) Titulaire: Richemont International SA, 1752 Villars-sur-Glane (CH)
(72) Inventeur: HERAUD, Alexis, 25300 Pontarlier (FR); MOLINA, Valentin, 25300 Pontarlier (FR)
(74) Mandataire: e-Patent SA
(86) Numéro de dépôt international: PCT/EP2017/079518
(87) Numéro de publication internationale: WO 2018/091616

(56) Documents cités:
- EP-A1- 2 431 823
- CH-B1- 702 689
- US-A- 3 628 327

## Description

### Domaine technique

La présente invention se rapporte au domaine de l'horlogerie. Elle porte, plus particulièrement, sur un échappement à transmission de couple optimisé.

### Etat de la technique

Un échappement classique, tel qu'un échappement à ancre suisse, à ancre anglais, un échappement Daniels, ou similaire, comporte une ancre qui bloque de manière intermittente une roue d'échappement, et transmet de l'énergie du rouage de finissage à l'organe réglant lorsque la roue est libérée. Des oscillations de l'organe réglant, tel qu'un balancier-spiral, actionnent l'ancre afin d'effectuer cette libération périodique de la roue d'échappement, et fournir à nouveau une impulsion à l'organe réglant pour entretenir ses oscillations.

À cet effet, l'ancre comporte au moins deux palettes, l'une - d'entrée - se situant en amont par rapport au sens de rotation de la roue d'échappement, l'autre - de sortie - se situant en aval. À chaque alternance de l'organe réglant, la palette qui est engagée avec la roue d'échappement est soulevée, libérant la roue d'échappement et transmettant une impulsion à l'organe réglant par l'intermédiaire d'une face d'impulsion que comporte chaque palette. En même temps, l'autre palette est déplacée dans la trajectoire des dents de la roue d'échappement, et la bloque. Puis, le cycle recommence pour l'autre palette.

Typiquement, les faces d'impulsion sont constituées par des plans. Bien que ces formes simples soient faciles à fabriquer, la transmission de couple varie le long de la phase d'impulsion, ce qui est néfaste pour le rendement de l'échappement.

Par ailleurs, de telles faces d'impulsion planes donnent lieu souvent à un décollement de la palette notamment lorsqu'elle effectue la transition de la phase d'impulsion sur la palette à la phase d'impulsion sur la dent, ce qui nuit également au rendement de l'échappement.

Le document CH702689 décrit un échappement dans lequel la palette de sortie et/ou la palette d'entrée présente une face d'impulsion qui est courbée de telle sorte que, pendant toute une partie de la phase d'impulsion, l'angle défini par les faces d'impulsion de la dent et de la palette au point de contact entre ces faces soit au plus égal à 7°. Ceci représente certes une amélioration par rapport à des faces d'impulsion planes, mais la forme choisie n'élimine pas les variations de la transmission de couple. Une étude de modélisation a montré que la dérivée du rapport de couple entre celui de l'ancre et celui de la roue d'échappement par rapport à l'angle de la roue d'échappement change de signe plusieurs fois, et ledit rapport de couple varie de l'ordre de 25% à 35% le long de la partie concave de la palette. De plus, la partie convexe en début de la face d'impulsion présente un rayon de courbure tout à fait classique, qui résulte des procédés de fabrication actuels, et n'a nullement été optimisé.

L'objet de la présente invention est donc d'au moins partiellement surmonter les inconvénients mentionnés ci-dessus.

### Divulgation de l'invention

À cet effet, l'invention concerne un échappement pour pièce d'horlogerie. Cet échappement comprend une roue d'échappement montée pivotante autour d'un axe de rotation et destinée à être entraînée par une source motrice, ladite roue d'échappement comportant une pluralité de dents.

L'échappement comprend en outre une ancre montée pivotante autour d'un axe de rotation, et comprend une palette d'entrée ainsi qu'une palette de sortie. Chaque palette comprend une face de repos agencée pour bloquer ladite roue d'échappement pendant les phases de repos, ainsi qu'une face d'impulsion agencée pour interagir avec ladite roue d'échappement afin de transmettre des impulsions reçues de cette dernière à un organe réglant agencé pour effectuer des oscillations, ladite ancre étant agencée pour libérer ladite roue d'échappement périodiquement sous la commande dudit organe réglant.

Selon l'invention, au moins l'une, de préférence chacune, desdites faces d'impulsion est conformée de telle sorte que, sur au moins une partie de ladite face d'impulsion, et considérée à chaque point de contact entre la roue d'échappement et ladite face d'impulsion, la tangente de ladite face d'impulsion intersecte l'entraxe entre la roue d'échappement et l'ancre selon un angle qui observe la relation ${α}_{orientation} = α - COF + {tan}^{- 1} \left(\frac{C ∗ R + cos \left(α-θ\right) ∗ {R}_{2}}{{R}_{2} ∗ sin \left(α-θ\right)}\right) + / - 10 %$ avec ${R}_{2} = \sqrt{{R}^{2} ∗ {sin}^{2} \left(α\right) + {\left(-R∗cos\left(α\right)+L\right)}^{2}}$ et avec $θ = {tan}^{- 1} \left(R∗\frac{sin \left(α\right)}{L - R ∗ cos \left(α\right)}\right) .$

Dans ces équations, tous les angles s'expriment en radians, et
- αₒᵣᵢₑₙₜₐₜᵢₒₙ est l'angle entre ladite tangente et ledit entraxe ;
- α est l'angle entre une ligne joignant ledit point de contact et l'axe de rotation de ladite roue d'échappement et ledit entraxe ;
- *COF* est la tangente trigonométrique du coefficient de frottement entre la roue d'échappement et ladite face d'impulsion (c'est-à-dire *tan(µ)* selon la notation habituelle) ;
- R est la distance entre l'axe de rotation de ladite roue d'échappement et ledit point de contact, +/- 10% ;
- C est le rapport de couple entre celui de l'ancre et celui de la roue d'échappement (c'est-à-dire C_{ancre}/Cᵣₒᵤₑ) audit point de contact ; et
- L est la longueur dudit entraxe.

Ce faisant, la transmission de couple entre la roue d'échappement et l'ancre est améliorée, puisqu'elle reste constante le long de la phase d'impulsion. Cette transmission constante maximise le couple transmis, améliore le rendement de l'échappement et minimise la perturbation de l'organe réglant. Il faut noter qu'une étude a montré que la forme de la palette du document CH702689 ne correspond pas à la forme définie ci-dessus, et que la transmission de couple n'est pas substantiellement constante, comme mentionné en préambule. Ceci est dû principalement (mais pas exclusivement) au fait que l'angle défini par les faces d'impulsion de la dent et de la palette au point de contact entre ces faces est constant et est au plus égal à 7° (de préférence au plus égale à 5°), ce qui ne peut jamais être cohérent avec les équations susmentionnées.

Si on applique ces équations à un échappement de géométrie conventionnelle, la face d'impulsion de la palette d'entrée est ainsi convexe, et celle de la palette de sortie est concave, sur la partie de chaque face pour laquelle les relations sont valides.

Avantageusement, la forme d'au moins une partie de chacune desdites faces d'impulsion observe ladite relation, ce qui a pour effet que la transmission de couple est constante pour chaque palette.

Avantageusement, la roue d'échappement comporte des dents ayant des faces d'impulsion convexes. La transition entre les diverses phases est ainsi lissée, ce qui évite à la palette de décoller de la roue pendant le cycle.

Dans le même but, l'invention concerne également un échappement qui comprend une roue d'échappement montée pivotante autour d'un axe de rotation et destinée à être entraînée par une source motrice, ladite roue d'échappement comportant une pluralité de dents. L'échappement comprend en outre une ancre montée pivotante autour d'un axe de rotation, et comprend une palette d'entrée ainsi qu'une palette de sortie. Chaque palette comprend une face de repos agencée pour bloquer ladite roue d'échappement ainsi qu'une face d'impulsion agencée pour interagir avec ladite roue d'échappement afin de transmettre des impulsions reçues de cette dernière à un organe réglant agencé pour effectuer des oscillations, ladite ancre étant agencée pour libérer ladite roue d'échappement périodiquement sous la commande dudit organe réglant.

Selon l'invention, sur au moins une partie d'une face d'impulsion que comporte chacune desdites dents, et considérée à chaque point de contact entre ladite face d'impulsion et une desdites palettes (notamment le bec aval de l'une de ces dernières), la tangente de ladite face d'impulsion intersecte l'entraxe entre la roue d'échappement et l'ancre selon un angle qui observe la relation ${α}_{orientation} = {tan}^{- 1} \left(\frac{R ∗ Seuil ∗ α ∗ cos \left(α\right) + C ∗ R ∗ cos \left(α\right) + R ∗ cos \left(α\right) - L}{R ∗ sin \left(α\right) ∗ \left(Seuil∗α+C-1\right)}\right) + / - 10 %$

Dans cette équation,
- αₒᵣᵢₑₙₜₐₜᵢₒₙ est l'angle entre ladite tangente et ledit entraxe ;
- α est l'angle entre une ligne joignant ledit point de contact et l'axe de rotation de ladite roue d'échappement et ledit entraxe ;
- *Seuil* est est une valeur d'un seuil de décollement entre la roue d'échappement et l'ancre choisi par exemple par expérimentation ou par modélisation qui est égale ou inférieure à 0.01 ;
- R est la distance entre l'axe de rotation de ladite roue d'échappement et ledit point de contact, +/- 10% ;
- C est le rapport de couple entre celui de l'ancre et celui de la roue d'échappement audit point de contact ;
- L est la longueur dudit entraxe.

Ce faisant, un décollement de la palette par rapport à la dent peut être éliminé lorsque la palette effectue la transition de la phase dite « impulsion sur la palette » à la phase « impulsion sur la dent », puisque la forte accélération qui se produit avec des formes typiques de dents est significativement réduite. Puisque la palette reste constamment en contact avec la dent et ne décolle pas, la transmission de couple de la roue d'échappement vers l'ancre, et ainsi le rendement de l'échappement, sont améliorés. Même si le document CH702689 mentionne génériquement que les dents de la roue d'échappement peuvent être légèrement courbes, ceci ne correspond pas à la forme spécifique définie ci-dessus. Par ailleurs, et comme mentionné en préambule, la combinaison de la forme des dents ainsi que celle des palettes est particulièrement susceptible à un décollement lors la transition de la dent entre la face de repos et celui d'impulsion, et ne peut donc jamais être conforme à l'équation susmentionnée.

Si on applique cette équation à un échappement présentant une géométrie conventionnelle, les faces d'impulsion des dents de la roue d'échappement seront convexes.

Avantageusement, ladite valeur *Seuil* est une fonction de la première dérivée du rapport de vitesse de l'ancre sur la roue d'échappement lors de l'impulsion sur le bec de ladite palette. Alternativement, cette valeur peut être définie arbitrairement.

Avantageusement, l'échappement selon l'invention comprend chacune des optimisations susmentionnées, c'est-à-dire celle portant sur les faces d'impulsion des palettes, ainsi que celle portant sur la face d'impulsion des dents de la roue d'échappement.

L'invention porte également sur un mouvement d'horlogerie comprenant un échappement comme défini ci-dessus, ainsi que sur une pièce d'horlogerie comprenant un tel mouvement.

### Brève description des dessins

L'invention sera mieux comprise à la lecture de la description qui va suivre, d'un mode de réalisation, donné à titre d'exemple et fait en référence aux dessins dans lesquels :
- la figure 1 représente une vue schématique en plan d'un échappement selon l'invention ;
- la figure 2 représente une vue agrandie d'une dent de la roue d'échappement et de la palette d'entrée ;
- la figure 3 représente une vue agrandie de la palette de sortie ;
- la figure 4 représente une modélisation schématique du point de contact entre l'ancre et la roue d'échappement ;
- la figure 5 représente une vue schématique exagérée du développement de la tangente du profil de la face d'impulsion de la palette d'entrée le long de la phase d'impulsion ;
- la figure 6 représente une vue schématique exagérée du développement de la tangente du profil de la face d'impulsion de la palette de sortie le long de la phase d'impulsion ;
- la figure 7 représente un graphique du développement de la tangente du profil de la face d'impulsion de la palette d'entrée le long de la phase d'impulsion, en termes d'angle et en termes du temps ;
- la figure 8 représente un graphique du développement de la tangente du profil de la face d'impulsion de la palette de sortie le long de la phase d'impulsion, en termes d'angle et en termes du temps ;
- la figure 9 représente une vue schématique exagérée du développement de la tangente du profil de la face d'impulsion d'une dent de la roue d'échappement le long de la phase d'impulsion ;
- la figure 10 représente un graphique du développement de la tangente du profil de la face d'impulsion d'une dent de la roue d'échappement le long de la phase d'impulsion ; et
- la figure 11 représente un graphique du développement du rapport de vitesse de l'ancre sur la roue d'échappement au cours de la phase d'impulsion.

### Mode(s) de réalisation de l'invention

La figure 1 illustre un échappement 1 selon l'invention. Cet échappement 1 reprend la forme générale d'un échappement à ancre suisse, dans lequel chaque palette participe à fournir une impulsion à l'organe réglant.

Comme généralement connu, l'échappement comporte une roue d'échappement 3, agencée pour être entraînée par une source motrice non illustrée. Cette source motrice peut être par exemple un ressort moteur ou un moteur électrique, qui est en liaison cinématique avec la roue d'échappement 3 par l'intermédiaire d'un rouage de finissage (également non illustré).

La roue d'échappement 3 est montée pivotante sur un arbre (non illustré), dont l'axe théorique est indiqué par la signe de référence 5. Dans la variante illustrée, les dents de la roue d'échappement 7 comportent chacune une face amonte 7a, qui interagit avec les palettes lorsque la roue d'échappement 3 est bloquée, et une face d'impulsion. Cependant, l'invention s'applique à d'autres formes de roue d'échappement, par exemple à dents pointues (échappement à ancre anglais), ou à des formes moins conventionnelles.

Les dents 7 de la roue d'échappement 3 interagissent de façon connue avec une ancre 9, qui pivote autour d'un axe de rotation théorique 11. Dans la variante illustrée, cet axe théorique 11 coïncide avec un arbre (non illustré), mais une ancre du type « suspendue » comme décrit dans le document CH708113, ou de n'importe quel autre type approprié est également possible. La ligne joignant l'axe de rotation 5 de la roue d'échappement 3 et celui de l'ancre définit un entraxe 12.

La forme générale de l'ancre 9 illustrée est classique. À cet effet, elle comporte une baguette 9a s'étendant depuis l'axe de rotation 11 et se terminant par une fourchette 9c, qui interagit avec un organe réglant (non illustré) de façon connue afin de lui faire osciller avec une périodicité prédéterminée, ce qui ne doit pas être décrit ici en détail. Par ailleurs, une paire de bras 9b s'étendent de part et d'autre de l'axe de rotation 11 selon des directions substantiellement perpendiculaires à la baguette 9a, et se terminent par des palettes 13, 15. Il va sans dire que d'autres formes d'ancre moins habituelles peuvent également être utilisées dans le cadre de l'invention.

Chacun de ces palettes 13, 15 est agencée pour bloquer et pour libérer périodiquement la roue d'échappement, cette dernière étant bloquée par l'une des palettes 13, 15, puis re-bloquée par l'autre, en séquence.

La palette 13 illustrée à droite sur la figure 1 est la palette d'entrée, située en amont par rapport au sens de rotation de la roue d'échappement 3 indiqué par la flèche, et la palette 15, située en aval, est la palette de sortie.

Dans la variante illustrée, les palettes 13, 15 sont venues d'une pièce avec l'ancre 9, mais l'invention s'applique également à des palettes rapportées sur les bras 9b. Chaque palette 13, 15 comporte, comme généralement connu, une face de repos 13a respectivement 15a, et une face d'impulsion 13b respectivement 15b. Les faces de repos 13a, 15a, servent pour bloquer la roue d'échappement 3 pendant des phases de repos, et les faces d'impulsion 13b, 15b coopèrent avec les dents 7 pour transmettre une impulsion à l'ancre et ainsi à l'organe réglant pendant la phase d'impulsion. Chacune de ces dents 7 comporte un bec de repos 7c, qui interagit avec les faces de repos 13a, 15a des palettes 13, 15, ainsi qu'une face d'impulsion oblique 7b. Le bec de repos 7c qui se trouve entre la face amonte 7a et la face d'impulsion 7b, ainsi que cette face d'impulsion 7b, contribuent à transmettre une impulsion à l'ancre 9.

Dans un échappement typique du genre qui vient d'être défini, les faces de repos 13a, 15a sont typiquement des plans, dont l'angle est choisi de telle sorte que, pendant les phases de repos, la force F résultant du contact entre la face de repos 13a, 15a et la dent 7 comprend une composante qui tend à maintenir la palette 13 ou 15, le cas échéant, engagée avec la roue d'échappement 3. Cette force F engendre par conséquent un couple autour de l'axe de rotation 11 de l'ancre 9 qui tend à faire pivoter l'ancre dans le sens antihoraire (selon l'orientation de la figure 1) lorsque la palette d'entrée 13 est engagée, et dans le sens horaire lorsque la palette de sortie 15 est engagée.

Dans un échappement typique, les faces d'impulsion des palettes 13b, 15b sont typiquement des plans, ce qui entraîne, lors des impulsions, une diminution du couple transmis de la roue d'échappement 3 à l'ancre 9 le long de chaque phase d'impulsion. Cette variation de couple est inefficace, et limite le rendement de l'échappement 1.

L'invention concerne, par conséquent, principalement la forme des faces d'impulsion 13b, 15b des palettes 13, 15, ainsi que celle de la face d'impulsion 7b des dents 7 de la roue d'échappement 3. Puisque les faces actives 13a, 13b, 15a, 15b des palettes ne sont pas, ou au moins ne doivent pas être, planaires, la terminologie de «face» est utilisée au lieu de la formulation habituelle « plan de ... ».

La figure 4 illustre une modélisation schématique qui peut être utilisée pour calculer la forme des faces d'impulsion des palettes. Dans le diagramme qui constitue cette figure, la relation géométrique entre le point de contact C' entre la face d'impulsion 13b de la palette d'entrée et une dent 7 de la roue d'échappement 3, la roue d'échappement 3, et l'entraxe 12 est illustrée.

Pour que la force F qu'exerce la roue d'échappement 3 sur la palette d'entrée 13 engendre un couple qui est constant le long de la phase d'impulsion, l'angle αₒᵣᵢₑₙₜₐₜᵢₒₙ entre la tangente de la face d'impulsion 13b de la palette d'entrée et l'entraxe 12 doit observer la relation suivante, obtenue en résolvant les forces, à chaque point le long de la phase d'impulsion : ${α}_{orientation} = α - COF + {tan}^{- 1} \left(\frac{C ∗ R + cos \left(α-θ\right) ∗ {R}_{2}}{{R}_{2} ∗ sin \left(α-θ\right)}\right)$
avec ${R}_{2} = \sqrt{{R}^{2} ∗ {sin}^{2} \left(α\right) + {\left(-R∗cos\left(α\right)+L\right)}^{2}}$
et avec $θ = {tan}^{- 1} \left(R∗\frac{sin \left(α\right)}{L - R ∗ cos \left(α\right)}\right)$

À la relation qui définit αₒᵣᵢₑₙₜₐₜᵢₒₙ, on peut ajouter une tolérance de +/- 10%, de préférence +/- 7%, encore de préférence +/- 5% ou même +/- 3% ou +/- 2% afin de présenter des tolérances de manufacture réalistes.

Dans ces équations, tous les angles s'expriment en radians. α est l'angle entre une ligne joignant ledit point de contact et l'axe de rotation de ladite roue d'échappement 3, et ledit entraxe 12, défini mathématiquement. Cet angle décroit donc le long de la phase d'impulsion sur la palette d'entrée 13 puisque le point de contact C' se rapproche de l'entraxe 12 lorsque la roue d'échappement 3 tourne. *COF* est la tangente trigonométrique (en radians) du coefficient de frottement entre la roue d'échappement et ladite face d'impulsion, c'est-à-dire *tan(µ)* selon la notation conventionnelle ; R est la distance entre l'axe de rotation de ladite roue d'échappement et ledit point de contact, avec une tolérance de +/- 10%, de préférence +/- 7%, encore de préférence +/- 5% ou même +/- 3% ou +/- 2% afin de présenter des tolérances de manufacture réalistes; C est le rapport de couple entre celui de l'ancre par rapport à celui de la roue d'échappement, c'est-à-dire *C_{ancre}*/*Cᵣₒᵤₑ* ; et L est la longueur dudit entraxe 12.

Il faut noter que, au vu de la tolérance sur la valeur de R ainsi que celle sur αₒᵣᵢₑₙₜₐₜᵢₒₙ, l'invention englobe une famille de courbes possibles. Ceci est inévitable au vu des tolérances de manufacture, puisqu'il est très difficile de fabriquer, de manière reproductible, une courbe qui soit mathématiquement parfaite.

Pour la palette de sortie 15, la même relation est également valable, car la géométrie est similaire, le point de contact C' se situant bien entendu sur l'autre côté de l'entraxe 12.

La figure 5 illustre, de façon exagérée, le développement de αₒᵣᵢₑₙₜₐₜᵢₒₙ de la face d'impulsion 13b de la palette d'entrée 13 le long de sa phase d'impulsion. Il est clair que, lorsque la roue d'échappement 3 tourne et le point de contact C' évolue selon un arc de cercle, que l'angle αₒᵣᵢₑₙₜₐₜᵢₒₙ croit lorsque α décroit pour les raisons expliquées ci-dessus. La figure 7 illustre cette croissance en fonction de l'angle a(t) du point de contact C' au cours du temps, et les valeurs de l'angle αₒᵣᵢₑₙₜₐₜᵢₒₙ ainsi calculées à une pluralité de points peuvent être utilisées pour définir des tangentes qui peuvent être combinées d'une manière lissée afin de définir la forme de la face d'impulsion 13b de la palette d'entrée 13, sur au moins une partie de sa longueur. Cette partie peut s'étendre sur par exemple au moins 20%, au moins 40%, au moins 50%, au moins 60% ou même au moins 80% or 90% de la longueur de ladite face d'impulsion 13b. D'après ces figures, il est clair que ladite face d'impulsion 13 sera convexe.

De la même façon, la figure 6 illustre, également de façon exagérée, le développement de αₒᵣᵢₑₙₜₐₜᵢₒₙ de la face d'impulsion 15b de la palette de sortie 15 le long de sa phase d'impulsion. Il est clair que, lorsque la roue d'échappement 3 tourne et le point de contact C' évolue selon un arc de cercle, que l'angle αₒᵣᵢₑₙₜₐₜᵢₒₙ décroit. La figure 8 illustre cette décroissance en fonction de l'angle α du point de contact C' ; en effet au cours du mouvement a s'éloigne de l'entraxe or α est strictement négatif au sens trigonométrique, donc α(t) décroit au cours du mouvement. À nouveau, les angles αₒᵣᵢₑₙₜₐₜᵢₒₙ ainsi calculés peuvent être utilisés pour définir des tangentes qui peuvent être combinées afin de définir la forme de la face d'impulsion 15b de la palette de sortie 15, sur au moins une partie de sa longueur. Cette partie peut s'étendre sur par exemple au moins 20%, au moins 40%, au moins 50%, au moins 60% ou même au moins 80% ou 90% de la longueur de ladite face d'impulsion 15b. Dans le cas de la palette de sortie 15, l'angle α croît pendant la phase d'impulsion correspondante, puisque le point de contact C' s'éloigne de l'entraxe 12. D'après ces figures, il est clair que ladite face d'impulsion 15 sera concave.

Par le biais de ce qui précède, les formes des plans d'impulsion 13b, 15b, des palettes peuvent être déterminées pour un échappement présentant une géométrie donnée, et ce en tenant compte de la forme des faces d'impulsion 7b des dents 7 de la roue d'échappement 3, ce qui détermine le développement de la position du point de contact avec les palettes 13, 15 le long des phases d'impulsion.

Même si les formes des palettes 13, 15 comme déterminées ci-dessus peuvent être utilisées en lien avec une roue d'échappement de forme connue, il est avantageux d'adapter la forme des faces d'impulsion 7b de telle sorte qu'un décollement de la palette de la roue d'échappement est évité.

En effet, dans le cas d'un échappement conventionnel, lorsque la dent 7 de la roue d'échappement 3 effectue la transition depuis la face de repos 13a, 15a d'une palette à sa face d'impulsion 13b, 15b (connu sous le nom « impulsion sur la palette » puisque la dent 7 interagit avec la face d'impulsion 13b, 15b de la palette), il y a une accélération de la roue d'échappement 3 et de l'ancre 9. Par ailleurs, pendant la dernière partie de la phase d'impulsion, lorsque la dent interagit avec le bec aval 13c, 15c de la palette 13, 15 (connu sous le nom « impulsion sur la dent », puisque c'est le bec aval 13c, 15c de la palette qui interagit avec la dent 7), une deuxième accélération encore plus forte est créée. Si ces accélérations sont trop importantes, la palette 13, 15 peut décoller de la roue d'échappement 3, ce qui a pour effet que le contact entre ces deux éléments est rompu.

En partant du même modèle illustré dans la figure 4, on peut déterminer le profil de la face d'impulsion 7b des dents 7 de la roue d'échappement qui évite un tel décollement lors de la transition de la face d'impulsion 7b au bec aval 7d.

D'après la géométrie du contact entre la roue d'échappement 3 et la face d'impulsion 13b, 15b de l'une des palettes, on peut calculer un rapport de couple C entre le couple de l'ancre et le couple de la roue d'échappement en fonction de l'angle α comme suit : $C \left(α\right) = - \frac{{R}_{2}}{R} ∗ \frac{cos \left({α}_{orientation}-θ+COF\right)}{cos \left({α}_{orientation}-α+COF\right)}$

Dans ce cas, *αₒᵣᵢₑₙₜₐₜᵢₒₙ* représente l'angle formé entre la tangente de la face d'impulsion 7b de la dent 7 au point de contact C' et l'entraxe 12, les autres variables étant comme décrit ci-dessus dans le contexte du profil des faces d'impulsion 13b, 15b des palettes 13, 15. Pour éviter un décollement, il faut que la valeur C soit inférieure à une valeur seuil prédéfini (voir ci-dessous).

Pendant la phase d'impulsion sur la dent, c'est-à-dire lorsque le bec aval 13c, 15c est en contact avec la face d'impulsion 7b d'une dent 7 de la roue d'échappement 3, $C \left(α\right) \leq Seuil ∗ α + C$
où C est le rapport de couple à ce changement de bec et *Seuil* est une valeur d'un seuil de décollement calculé par expérimentation ou par modélisation, ou même défini arbitrairement. Plus concrètement, on peut par exemple définir un dérivé limite du rapport de vitesse de l'ancre 9 sur la roue 3, par modélisation. Le paramètre *Seuil* est tellement influencé par la géométrie de l'échappement, mais des modélisations ont indiqués qu'une valeur d'au maximum 0.01, de préférence au maximum 0.005 sont généralement applicables, ou peut servir en tout cas comme points de départ.

Par conséquent, $Seuil ∗ α + C = \frac{{R}_{2}}{R} ∗ \frac{cos \left({α}_{orientation}-θ+COF\right)}{cos \left({α}_{orientation}-α+COF\right)}$
et ${α}_{orientation} = {tan}^{- 1} \left(\frac{R ∗ Seuil ∗ α ∗ cos \left(α\right) + C ∗ R ∗ cos \left(α\right) + R ∗ cos \left(α\right) - L}{R ∗ sin \left(α\right) ∗ \left(Seuil∗α+C-1\right)}\right)$

À cette relation, on peut ajouter une tolérance de +/- 10%, de préférence +/-7%, encore de préférence +/- 5% ou même +/- 3% ou +/- 2% à la valeur de αₒᵣᵢₑₙₜₐₜᵢₒₙ, afin de présenter des tolérances de manufacture réalistes. Il faut noter que, au vu de la tolérance sur la valeur de R ainsi que celle sur αₒᵣᵢₑₙₜₐₜᵢₒₙ, l'invention englobe une famille de courbes possibles. Ceci est inévitable au vu des tolérances de manufacture, puisqu'il est très difficile de fabriquer, de manière reproductible, une courbe qui soit mathématiquement parfaite.

Par conséquent, lorsque α croît le long de la phase d'impulsion, αₒᵣᵢₑₙₜₐₜᵢₒₙ croît également, de façon approximativement linéaire. Ainsi, le profil de la face d'impulsion 7b des dents 7 est convexe, comme illustré sous forme exagéré sur la figure 9. Le développement de αₒᵣᵢₑₙₜₐₜᵢₒₙ en fonction de l'angle α est également illustré sur la figure 10.

À nouveau, comme c'est le cas pour les palettes 13, 15, l'angle αₒᵣᵢₑₙₜₐₜᵢₒₙ peut être calculé en plusieurs points, afin de déterminer le profil de ladite face d'impulsion 7b de la façon mentionnée ci-dessus.

La figure 11 est un graphique normalisé illustrant une comparaison du rapport de vitesse de l'ancre 9 sur la roue d'échappement 3 sur un dégagement et une impulsion, pour un échappement conventionnel (« Rv Profils standards ») et un échappement selon l'invention (« Rv Profils courbes »). Ce graphique illustre à la fois l'effet de la forme des faces d'impulsion 13b, 15b qui assure une transmission de couple constant pendant la phase d'impulsion sur la face d'impulsion 7b d'une dent 7, ainsi que l'effet du profil courbé des dents 7 de la roue d'échappement.

En ce qui concerne la transmission de couple constant, en regardant la partie du graphique indiquée par « impulsion sur la palette », pour l'échappement conventionnel, le rapport de vitesse « Rv Profils standards » décroit le long de cette phase, pour les raisons évoquées ci-dessus. Par contre, pour l'échappement selon l'invention, le rapport de vitesse « Rv Profils courbes » reste constant, puisque le rapport de couple reste constant. Il est également clair de ce graphique que l'intégrale de la fonction « Rv Profils courbes » pendant la phase d'impulsion sur la face est supérieure à celle de « Rv Profils standards », et que par conséquent plus d'énergie est fournie à l'ancre pendant cette phase de l'impulsion. En effet, la valeur *Seuil* susmentionnée peut être déterminée en considérant la pente voulue pour la ligne « Rv Profils courbes » pendant l'impulsion sur la dent, ce qui représente la première dérivée du rapport de vitesse angulaire.

Ce graphique illustre également l'effet du profil courbé de la face d'impulsion 7b des dents 7 de la roue d'échappement 3. Puisque cette face 7b est courbée, la pente de la courbe du rapport de vitesse présente une pente significativement inférieure à celle qui se présente dans le cas classique « Rv Profils standards ». Un décollement peut ainsi être évité.

Dans le cas où la forme des plans d'impulsion 7b des dents 7 de la roue d'échappement 3 est droite, la courbe correspondante suivra celle du « Rv Profils courbes » jusqu'à l'intersection avec la ligne verticale ayant la valeur normalisé 800, et puis sera confondue avec celle de « Rv Profils standards » jusqu'à la fin de la phase d'impulsion.

Bien que ce profil des faces d'impulsion 7b des dents 7 de la roue d'échappement 3 soit illustré ici en combinaison avec les formes optimisées des palettes 13, 15, il peut néanmoins être utilisé avec des palettes connues, par exemple des palettes présentant des plans standards.

Des calculs ont montré que la forme des faces d'impulsion 13b, 15b des palettes 13, 15 augmente le rendement d'environ 2 à 3 points, et la forme de la face d'impulsion 7b des dents 7 de la roue d'échappement l'augmente d'environ 2 à 3 points supplémentaires. La combinaison des deux optimisations ajoute par conséquent environ 4 à 6 points de rendement à l'échappement.

L'ancre 9 et/ou la roue d'échappement 3 décrits ci-dessus peuvent, par exemple, être fabriquées par des procédés de micro-usinage, tel que le LIGA, l'imprimerie 3D, le masquage et gravure à partir d'une plaque de matériau, de la stéréolithographie, ou similaire. Des matériaux appropriés peuvent, par exemple, être choisis parmi les métaux monocristallins, polycristallins ou amorphes (tels que l'acier, le nickel-phosphore, le laiton ou similaire), des non-métaux tels que le silicium, son oxyde, son nitrure ou sa carbure, l'alumine sous toutes ses formes, le diamant (y compris le carbone adamantin), ces matériaux non-métalliques étant monocristallins ou polycristallins. Tous ces matériaux peuvent éventuellement être revêtus d'un autre matériau dur et/ou anti-frottements, tel que le carbone adamantin ou l'oxyde de silicium.

L'utilisation de ces profils courbes entraîne une amélioration du rendement de l'échappement 1 de l'ordre de 5% si les profils sont adoptés sur les palettes 13, 15 et sur la roue d'échappement 3.

Bien que l'invention ait été décrite ci-dessus en lien avec des modes de réalisation spécifiques, des variantes supplémentaires sont également envisageables sans sortir de la portée de l'invention comme définie par les revendications.

## Revendications

1. Échappement (1) pour pièce d'horlogerie, comprenant :
- une roue d'échappement (3) montée pivotante autour d'un axe de rotation correspondant (5) et destinée à être entraînée par une source motrice, ladite roue d'échappement (3) comportant une pluralité de dents (7) ;
- une ancre (9) montée pivotante autour d'un axe de rotation correspondant (11), ladite ancre (9) comprenant une palette d'entrée (13) et une palette de sortie (15), chaque palette (13, 15) comprenant une face de repos (13a, 15a) agencée pour bloquer ladite roue d'échappement (3), ainsi qu'une face d'impulsion (13b, 15b) agencée pour interagir avec ladite roue d'échappement (3) afin de transmettre des impulsions reçues de cette dernière à un organe réglant agencé pour effectuer des oscillations, ladite ancre (9) étant agencée pour libérer ladite roue d'échappement (3) périodiquement sous la commande dudit organe réglant, **caractérisé en ce qu'**au moins l'une desdites faces d'impulsion (13b, 15b) est conformée de telle sorte que, sur au moins une partie de ladite face d'impulsion (13b, 15b), et considéré à chaque point de contact (C') entre la roue d'échappement (3) et ladite face d'impulsion (13b, 15b), la tangente de ladite face d'impulsion (13b, 15b) intersecte l'entraxe (12) entre la roue d'échappement (3) et l'ancre (9) selon un angle (αₒᵣᵢₑₙₜₐₜᵢₒₙ) qui observe la relation : ${α}_{orientation} = α - COF + {tan}^{- 1} \left(\frac{C ∗ R + cos \left(α-θ\right) ∗ {R}_{2}}{{R}_{2} ∗ sin \left(α-θ\right)}\right) + / - 10 %$ avec ${R}_{2} = \sqrt{{R}^{2} ∗ {sin}^{2} \left(α\right) + {\left(-R∗cos\left(α\right)+L\right)}^{2}}$ et avec $θ = {tan}^{- 1} \left(R∗\frac{sin \left(α\right)}{L - R ∗ cos \left(α\right)}\right)$ dans laquelle tous des angles s'expriment en radians, et
- αₒᵣᵢₑₙₜₐₜᵢₒₙ est l'angle entre ladite tangente avec ledit entraxe (12) ;
- α est l'angle entre une ligne joignant ledit point de contact (C') et l'axe de rotation (5) de ladite roue d'échappement et ledit entraxe (12) ;
- *COF* est la tangente trigonométrique du coefficient de frottement entre la roue d'échappement (3) et ladite face d'impulsion (13b, 15b) ;
- R est la distance entre l'axe de rotation (5) de ladite roue d'échappement (3) et ledit point de contact (C'), +/- 10% ;
- C est le rapport de couple entre celui de l'ancre (9) et celui de la roue d'échappement (3) audit point de contact (C') ;
- L est la longueur dudit entraxe (12).

2. Échappement (1) selon la revendication 1, dans lequel la face d'impulsion (13b) de la palette d'entrée (13) est convexe.

3. Échappement (1) selon l'une des revendications 1 ou 2, dans lequel la face d'impulsion (15b) de la palette de sortie (15) est concave.

4. Échappement (1) selon l'une des revendications précédentes, dans lequel la forme d'au moins une partie de chacune desdites faces d'impulsion (13b, 15b) observe ladite relation.

5. Échappement (1) selon l'une des revendications précédentes, dans lequel la roue d'échappement (3) comporte des dents (7) ayant des faces d'impulsion (7b) convexes.

6. Échappement (1) pour pièce d'horlogerie, comprenant :
- une roue d'échappement (3) montée pivotante autour d'un axe de rotation correspondant (5) et destinée à être entraînée par une source motrice, ladite roue d'échappement (3) comportant une pluralité de dents (7) ;
- une ancre (9) montée pivotante autour d'un axe de rotation correspondant (11), ladite ancre (9) comprenant une palette d'entrée (13) et une palette de sortie (15), chaque palette (13, 15) comprenant une face de repos (13a, 15a) agencée pour bloquer ladite roue d'échappement (3), ainsi qu'une face d'impulsion (13b, 15b) agencée pour interagir avec ladite roue d'échappement (3) afin de transmettre des impulsions reçues de cette dernière à un organe réglant agencé pour effectuer des oscillations, ladite ancre (9) étant agencée pour libérer ladite roue d'échappement (3) périodiquement sous la commande dudit organe réglant, **caractérisé en ce que**, sur au moins une partie d'une face d'impulsion (7b) que comporte chacune desdites dents (7), et considéré à chaque point de contact (C') entre ladite face d'impulsion (7b) et une desdites palettes (13, 15), la tangente de ladite face d'impulsion (7b) intersecte l'entraxe (12) entre la roue d'échappement (3) et l'ancre (9) selon un angle (αₒᵣᵢₑₙₜₐₜᵢₒₙ) qui observe la relation ${α}_{orientation} = {tan}^{- 1} \left(\frac{R ∗ Seuil ∗ α ∗ cos \left(α\right) + C ∗ R ∗ cos \left(α\right) + R ∗ cos \left(α\right) - L}{R ∗ sin \left(α\right) ∗ \left(Seuil∗α+C-1\right)}\right) + / - 10 %$ dans lequel
- αₒᵣᵢₑₙₜₐₜᵢₒₙ est l'angle entre ladite tangente et ledit entraxe (12) ;
- α est l'angle entre une ligne joignant ledit point de contact (C') et l'axe de rotation (5) de ladite roue d'échappement (3) et ledit entraxe (12) ;
- *Seuil* est est une valeur d'un seuil de décollement entre la roue d'échappement (3) et l'ancre (9), et est égale ou inférieure à 0.01 ;
- R est la distance entre l'axe de rotation (5) de ladite roue d'échappement (3) et ledit point de contact (C'), +/- 10% ;
- C est le rapport de couple entre celui de l'ancre (9) et celui de la roue d'échappement (3) audit point de contact (C') ;
- L est la longueur dudit entraxe (12).

7. Échappement (1) selon la revendication précédente, dans lequel la roue d'échappement (3) comporte des dents (7) ayant des faces d'impulsion (7b) convexes.

8. Échappement (1) selon l'une des revendications 6 et 7, dans lequel ladite valeur *Seuil* est une fonction de la première dérivée du rapport de vitesse de l'ancre (9) sur la roue d'échappement (3) lors de l'impulsion sur le bec de ladite palette (13, 15).

9. Échappement (1) selon l'une des revendications 1 à 4 et selon l'une des revendications 6 à 8.

10. Mouvement d'horlogerie comprenant un échappement (1) selon l'une des revendications précédentes.

11. Pièce d'horlogerie comprenant un mouvement selon la revendication 10.

## Patentansprüche

1. Hemmung (1) für eine Uhr, umfassend:
- ein Hemmungsrad (3), das um eine entsprechende Drehachse (5) schwenkbar gelagert ist und dazu bestimmt ist, von einer Antriebsquelle angetrieben zu werden, wobei das Hemmungsrad (3) eine Mehrzahl von Zähnen (7) umfasst;
- einen Anker (9), der um eine entsprechende Drehachse (11) schwenkbar gelagert ist, wobei der Anker (9) eine Eingangspalette (13) und eine Ausgangspalette (15) umfasst, wobei jede Palette (13, 15) eine Auflagefläche (13a, 15a), die angeordnet ist, das Hemmungsrad (3) zu blockieren, sowie eine Impulsfläche (13b, 15b) umfasst, die angeordnet ist, mit dem Hemmungsrad (3) zusammenzuwirken, um Impulse, die von letzterem empfangen werden, an ein Regulierorgan zu übertragen, das angeordnet ist, Schwingungen durchzuführen, wobei der Anker (9) angeordnet ist, das Hemmungsrad (3) unter der Steuerung des Regulierorgans periodisch freizusetzen, **dadurch gekennzeichnet, dass** wenigstens eine der Impulsflächen (13b, 15b) derart ausgebildet ist, dass, auf wenigstens einem Abschnitt der Impulsfläche (13b, 15b) und an jedem Kontaktpunkt (C') zwischen dem Hemmungsrad (3) und der Impulsfläche (13b, 15b) betrachtet, die Tangente der Impulsfläche (13b, 15b) die Zwischenachse (12) zwischen dem Hemmungsrad (3) und dem Anker (9) in einem Winkel (αₒᵣᵢₑₙₜₐₜᵢₒₙ) schneidet, der dem folgenden Verhältnis entspricht: ${α}_{orientation} = α - COF + {tan}^{- 1} \left(\frac{C ∗ R + cos \left(α-θ\right) ∗ {R}_{2}}{{R}_{2} ∗ sin \left(α-θ\right)}\right) + / - 10 %$ wobei ${R}_{2} = \sqrt{{R}^{2} ∗ {sin}^{2} \left(α\right) + {\left(-R∗cos\left(α\right)+L\right)}^{2}}$ und wobei $θ = {tan}^{- 1} \left(R∗\frac{sin \left(α\right)}{L - R ∗ cos \left(α\right)}\right)$ wobei alle Winkel in Radianen angegeben sind, und
- αₒᵣᵢₑₙₜₐₜᵢₒₙ der Winkel zwischen der Tangente mit der Zwischenachse (12) ist;
- α der Winkel zwischen einer Linie, die den Kontaktpunkt (C') und die Drehachse (5) des Hemmungsrads verbindet, und der Zwischenachse (12) ist;
- *COF* die trigonometrische Tangente des Reibungskoeffizienten zwischen dem Hemmungsrad (3) und der Impulsfläche (13b, 15b) ist;
- R der Abstand zwischen der Drehachse (5) des Hemmungsrads (3) und dem Kontaktpunkt (C') +/-10% ist;
- C das Drehmomentverhältnis zwischen dem des Ankers (9) und dem des Hemmungsrads (3) am Kontaktpunkt (C') ist;
L die Länge der Zwischenachse (12) ist.

2. Hemmung (1) nach Anspruch 1, wobei die Impulsfläche (13b) der Eingangspalette (13) konvex ist.

3. Hemmung (1) nach einem der Ansprüche 1 oder 2, wobei die Impulsfläche (15b) der Ausgangspalette (15) konkav ist.

4. Hemmung (1) nach einem der vorhergehenden Ansprüche, wobei die Form wenigstens eines Abschnitts jeder der Impulsflächen (13b, 15b) dem Verhältnis entspricht.

5. Hemmung (1) nach einem der vorhergehenden Ansprüche, wobei das Hemmungsrad (3) Zähne (7) mit konvexen Impulsflächen (7b) aufweist.

6. Hemmung (1) für eine Uhr, umfassend:
- ein Hemmungsrad (3), das um eine entsprechende Drehachse (5) schwenkbar gelagert ist und dazu bestimmt ist, von einer Antriebsquelle angetrieben zu werden, wobei das Hemmungsrad (3) eine Mehrzahl von Zähnen (7) umfasst;
- einen Anker (9), der um eine entsprechende Drehachse (11) schwenkbar gelagert ist, wobei der Anker (9) eine Eingangspalette (13) und eine Ausgangspalette (15) umfasst, wobei jede Palette (13, 15) eine Auflagefläche (13a, 15a), die angeordnet ist, das Hemmungsrad (3) zu blockieren, sowie eine Impulsfläche (13b, 15b) umfasst, die angeordnet ist, mit dem Hemmungsrad (3) zusammenzuwirken, um Impulse, die von letzterem empfangen werden, an ein Regulierorgan zu übertragen, das angeordnet ist, Schwingungen durchzuführen, wobei der Anker (9) angeordnet ist, das Hemmungsrad (3) unter der Steuerung des Regulierorgans periodisch freizusetzen, **dadurch gekennzeichnet, dass** auf wenigstens einem Abschnitt einer Impulsfläche (7b), die jeder der Zähne (7) aufweist, und an jedem Kontaktpunkt (C') zwischen der Impulsfläche (7b) und einer der Paletten (13, 15) betrachtet, die Tangente der Impulsfläche (7b) die Zwischenachse (12) zwischen dem Hemmungsrad (3) und dem Anker (9) in einem Winkel (αₒᵣᵢₑₙₜₐₜᵢₒₙ) schneidet, der dem folgenden Verhältnis entspricht $\begin{matrix}{α}_{orientation} \\ = {tan}^{- 1} \left(\frac{R ∗ Seuil ∗ α ∗ cos \left(α\right) + C ∗ R ∗ cos \left(α\right) + R ∗ cos \left(α\right) - L}{R ∗ sin \left(α\right) ∗ \left(Seuil∗α+C-1\right)}\right) + / - 10 %\end{matrix}$ wobei
- αₒᵣᵢₑₙₜₐₜᵢₒₙ der Winkel zwischen der Tangente und der Zwischenachse (12) ist;
- α der Winkel zwischen einer Linie, die den Kontaktpunkt (C') und die Drehachse (5) des Hemmungsrads (3) verbindet, und der Zwischenachse (12) ist;
- *Seuil* ein Wert einer Ablösungsschwelle zwischen dem Hemmungsrad (3) und dem Anker (9) ist und gleich oder kleiner als 0.01 ist;
- R der Abstand zwischen der Drehachse (5) des Hemmungsrads (3) und dem Kontaktpunkt (C') +/-10% ist;
- C das Drehmomentverhältnis zwischen dem des Ankers (9) und dem des Hemmungsrads (3) am Kontaktpunkt (C') ist;
- L die Länge der Zwischenachse (12) ist.

7. Hemmung (1) nach dem vorhergehenden Anspruch, wobei das Hemmungsrad (3) Zähne (7) mit konvexen Impulsflächen (7b) aufweist.

8. Hemmung (1) nach einem der Ansprüche 6 und 7, wobei der Wert *Seuil* eine Funktion der ersten Ableitung des Geschwindigkeitsverhältnisses des Ankers (9) auf dem Hemmungsrad (3) bei dem Impuls auf die Spitze der Palette (13, 15) ist.

9. Hemmung (1) nach einem der Ansprüche 1 bis 4 und nach einem der Ansprüche 6 bis 8.

10. Uhrwerk umfassend eine Hemmung (1) nach einem der vorhergehenden Ansprüche.

11. Uhr umfassend ein Werk nach Anspruch 10.

## Claims

1. Escapement (1) for a timepiece, comprising:
- an escapement wheel (3) mounted in a pivotable manner about a corresponding axis of rotation (5) and intended to be driven by a power source, said escapement wheel (3) including a plurality of teeth (7);
- an anchor (9) mounted in a pivotable manner about a corresponding axis of rotation (11), said anchor (9) comprising an entry pallet (13) and an exit pallet (15), each pallet (13, 15) comprising a rest face (13a, 15a) arranged to block said escapement wheel (3), as well as an impulsion face (13b, 15b) arranged to interact with said escapement wheel (3) in order to transmit impulsions received from the latter to a regulating member arranged to produce oscillations, said anchor (9) being arranged to release said escapement wheel (3) periodically under the control of said regulating member,
**characterized in that** at least one of said impulsion faces (13b, 15b) is configured in such a way that, on at least one part of said impulsion face (13b, 15b), and considered at each point of contact (C') between the escapement wheel (3) and said impulsion face (13b, 15b), the tangent of said impulsion face (13b, 15b) intersects the center-to-center line (12) between the escapement wheel (3) and the anchor (9) at an angle (αₒᵣᵢₑₙₜₐₜᵢₒₙ) which observes the relationship: ${α}_{orientation} = α - COF + {tan}^{- 1} \left(\frac{C ∗ R + cos \left(α-θ\right) ∗ {R}_{2}}{{R}_{2} ∗ sin \left(α-θ\right)}\right) + / - 10 %$ where ${R}_{2} = \sqrt{{R}^{2} ∗ {sin}^{2} \left(α\right) + {\left(-R∗cos\left(α\right)+L\right)}^{2}}$ and where $θ = {tan}^{- 1} \left(R∗\frac{sin \left(α\right)}{L - R ∗ cos \left(α\right)}\right)$
in which all the angles are expressed in radians, and
- αₒᵣᵢₑₙₜₐₜᵢₒₙ is the angle between said tangent with said center-to-center line (12);
- α is the angle between a line joining said point of contact (C') and the axis of rotation (5) of said escapement wheel and said center-to-center line (12);
- *COF* is the trigonometric tangent of the coefficient of friction between the escapement wheel (3) and said impulsion face (13b, 15b);
- R is the distance between the axis of rotation (5) of said escapement wheel (3) and said point of contact (C'), +/- 10%;
- C is the torque ratio between that of the anchor (9) and that of the escapement wheel (3);
- L is the length of said center-to-center line (12).

2. Escapement (1) according to Claim 1, in which the impulsion face (13b) of the entry pallet (13) is convex.

3. Escapement (1) according to one of Claims 1 and 2, in which the impulsion face (15b) of the exit pallet (15) is concave.

4. Escapement (1) according to one of the preceding claims, in which the form of at least one part of each of said impulsion faces (13b, 15b) observes said relationship.

5. Escapement (1) according to one of the preceding claims, in which the escapement wheel (3) includes teeth (7) having convex impulsion faces (7b).

6. Escapement (1) for a timepiece, comprising:
- an escapement wheel (3) mounted in a pivotable manner about a corresponding axis of rotation (5) and intended to be driven by a power source, said escapement wheel (3) including a plurality of teeth (7);
- an anchor (9) mounted in a pivotable manner about a corresponding axis of rotation (11), said anchor (9) comprising an entry pallet (13) and an exit pallet (15), each pallet (13, 15) comprising a rest face (13a, 15a) arranged to block said escapement wheel (3), as well as an impulsion face (13b, 15b) arranged to interact with said escapement wheel (3) in order to transmit impulsions received from the latter to a regulating member arranged to produce oscillations, said anchor (9) being arranged to release said escapement wheel (3) periodically under the control of said regulating member,
**characterized in that**, on at least one part of an impulsion face (7b) that each of said teeth (7) includes, and considered at each point of contact (C') between said impulsion face (7b) and one of said pallets (13, 15), the tangent of said impulsion face (7b) intersects the center-to-center line (12) between the escapement wheel (3) and the anchor (9) at an angle (αₒᵣᵢₑₙₜₐₜᵢₒₙ) which observes the relationship $\begin{matrix}{α}_{orientation} = {tan}^{- 1} \left(\frac{R ∗ Seuil ∗ α ∗ cos \left(α\right) + C ∗ R ∗ cos \left(α\right) + R ∗ cos \left(α\right) - L}{R ∗ sin \left(α\right) ∗ \left(Seuil\times α+C-1\right)}\right) \\ + / - 10 %\end{matrix}$ in which
- αₒᵣᵢₑₙₜₐₜᵢₒₙ is the angle between said tangent and said center-to-center line (12);
- α is the angle between a line joining said point of contact (C') and the axis of rotation (5) of said escapement wheel (3) and said center-to-center line (12);
- *Seuil* is a value for a loss of contact threshold between the escapement wheel (3) and the anchor (9), and is less than or equal to 0.01;
- R is the distance between the axis of rotation (5) of said escapement wheel (3) and said point of contact (C'), +/- 10%;
- C is the torque ratio between that of the anchor (9) and that of the escapement wheel (3);
- L is the length of said center-to-center line (12).

7. Escapement (1) according to the preceding claim, in which the escapement wheel (3) includes teeth (7) having convex impulsion faces (7b).

8. Escapement (1) according to one of Claims 6 and 7, in which said value *Seuil* is a function of the first derivative of the speed ratio of the anchor (9) on the escapement wheel (3) at the time of the impulsion on the lip of said pallet (13, 15).

9. Escapement (1) according to one of Claims 1 to 4 and according to one of Claims 6 to 8.

10. Timepiece movement comprising an escapement (1) according to one of the preceding claims.

11. Timepiece comprising a movement according to Claim 10.
